# EUROPÄISCHE PATENTANMELDUNG

(11) **EP 1 712 142 A1**
(43) Veröffentlichungstag der Anmeldung: **18.10.2006**
(21) Anmeldenummer: 05013313.1
(22) Anmeldetag: 21.06.2005
(51) Int. Cl.: A41B 3/00, A41D 1/18

(54) **Kleidungsstück mit Kapuze**

(30) Priorität: 12.04.2005 IT MI20050132
(71) Anmelder: Consorte, Alessio, 65125 Pescara (IT)
(72) Erfinder: Consorte, Alessio, 65125 Pescara (IT)
(74) Vertreter: Jaumann, Paolo

(57) **Zusammenfassung**

Gegenstand der vorliegenden Erfindung ist ein elegantes Kleidungsstück, welches dadurch gekennzeichnet ist, dass es sich um ein Hemd bzw. eine Bluse handelt, welche eine Kapuze umfasst.
In einer Ausführungsform umfasst das Hemd bzw. die Bluse einen Kapuzenkragen (1), der aus einem Teil (1a) besteht, der als Kragen (2,4,5) ausgebildet ist und aus einem anderen Teil (1b), der als Kapuze (3) ausgebildet ist. Außerdem besitzt der Teil (1a), der als Kragen (2,4,5) ausgebildet ist, die Form eines Kragens aus der folgenden Gruppe: Kent-Kragen (2), Buttondown-Kragen, Haifisch-Kragen, Kläppchen-Kragen, Stehkragen (4), Tab-Kragen, Vario-Kragen, koreanischer Kragen (5), eingehängter bzw. Auslege-Kragen, Windsor-Kragen.

## Beschreibung

Gegenstand der vorliegenden Erfindung ist ein elegantes Kleidungsstück mit Kapuze, beispielsweise ein Hemd bzw. eine Bluse mit Kapuze.

Im Bereich der Mode zeigt sich, dass die Versuche, Eleganz und Bequemlichkeit miteinander zu verbinden bei den angefertigten Kleidungsstücken schwierig, wenn nicht gar extrem problematisch sind. Häufig erweist sich das, was elegant ist, beim Tragen als unbequem, während bequem zu tragende Kleidungsstücke bei besonderen Gelegenheiten oder bei Arbeitsanlässen, bei denen eine gewisse Eleganz erforderlich ist, als unangemessen erscheinen.

So werden beispielsweise die heute bekannten Kleidungsstücke mit Kapuze im Allgemeinen als nicht elegant beurteilt. Andererseits bieten Kapuzen jedoch den großen Vorteil, sich bei einem plötzlichen Wetterumschwung auch ohne geeigneten Unterstand oder Schirm oder bei Wind schützen zu können.

Zu den bisher bekannten Kleidungsstücken mit Kapuze zählen Anoraks, Sweatshirts und T-Shirts, welche sehr bequem und praktisch sind, aber als reine Freizeitbekleidung gelten.

Aufgabe der vorliegenden Erfindung ist es, die oben erwähnten Nachteile bei Kleidungsstücken mit Kapuze zu beseitigen und ein elegantes Kleidungsstück vorzustellen, welches die Möglichkeit bietet, sich bei plötzlichem Wetterwechsel zu schützen.

Ein weiterer Zweck der vorliegenden Erfindung ist es, ein elegantes Kleidungsstück mit Kapuze zu realisieren, das die Möglichkeit bietet, sich sowohl bequem als auch stilvoll zu kleiden.

Diese Aufgabe und diese sowie weitere Zwecke, welche im einzelnen aus der Beschreibung der Erfindung hervorgehen, werden durch das erfindungsgemäße Kleidungsstück erzielt, welches dadurch gekennzeichnet ist, dass es sich um ein Hemd bzw. eine Bluse mit Kapuze handelt.

Vorteilhafterweise umfasst das Hemd bzw. die Bluse einen Kapuzenkragen, der aus einem kragenförmigen Teil und einem kapuzenförmigen Teil besteht.

Vorteilhafterweise besitzt der kragenförmige Teil die Form eines Kragens aus der folgenden Gruppe: Kent-Kragen, Buttondown-Kragen, Haifisch-Kragen, Kläppchen-Kragen, Stehkragen, Tab-Kragen, Vario-Kragen, koreanischer Kragen, eingehängter bzw. Auslege-Kragen, Windsor-Kragen.

Weitere Merkmale und Vorteile der Erfindung gehen aus der Beschreibung einiger bevorzugter, aber nicht ausschließlicher Ausführungsformen des erfindungsgemäßen Kleidungsstücks hervor, welche nur zur Veranschaulichung dargestellt werden, jedoch keinerlei einschränkende Wirkung besitzen. Es zeigen:
Figur 1 eine teilweise Seitenansicht einer ersten Ausführungsform des erfindungsgemäßen Kleidungsstückes;
Figur 2 eine teilweise Seitenansicht einer zweiten Ausführungsform des erfindungsgemäßen Kleidungsstückes;
Figur 3 eine teilweise Seitenansicht einer dritten Ausführungsform des erfindungsgemäßen Kleidungsstückes;
Figur 4 eine teilweise Seitenansicht einer vierten Ausführungsform des erfindungsgemäßen Kleidungsstückes;
Figur 5 eine teilweise Seitenansicht einer fünften Ausführungsform des erfindungsgemäßen Kleidungsstückes.

Es ist allgemein anerkannt, dass sowohl Damenblusen als auch Herrenhemden zu den eleganten Kleidungsstücken gezählt werden, die ihren Trägern einen gewissen Stil verleihen.

Die vorliegende Erfindung basiert folglich auf einem klassischem Hemd bzw. einer klassischen Bluse, deren Kragen so verändert wird, dass dieses Kleidungsstück zwar nichts von seiner Eleganz einbüßt, gleichzeitig aber den Vorteil bietet, dass es bei plötzlichem Wetterumschwung oder bei Wind den Kopf seines Trägers zu schützen vermag.

Figur 1 zeigt eine erste Ausführungsform eines erfindungsgemäß abgewandelten Hemd bzw. einer Bluse 1. Der Kragen 1 besitzt einen Teil 1 a, der als Kent-Kragen 2 ausgebildet ist und sich in einem Teil 1b fortsetzt, der als Kapuze 3 ausgebildet ist. Der Teil 1 a ist im Allgemeinen so verstärkt, dass er eine gewisse Steifheit besitzt, wodurch ihm das bekannte Aussehen eines Kent-Kragens 2 verliehen wird.

Teil 1 a kann alternativ zur Kent-Kragenform 2 entsprechend den jeweiligen Erfordernissen als koreanischer Kragen 5, wie in Figur 2 gezeigt wird, als Buttondown-Kragen, als Haifisch-Kragen, als Kläppchen-Kragen, als Stehkragen 4, als Tab-Kragen, als Vario-Kragen, als eingehängter bzw. Auslege-Kragen, als Windsor-Kragen oder als beliebige bekannte Ausführungsform eines Kragens ausgeformt sein.

Falls der Teil 1a des Kapuzenkragens 1 als Kent-Kragen 2 ausgeformt ist, kann die Verstärkung eventuell auf bekannte Weise mittels Krageneckstäbchen hergestellt werden.

Je nach der besonderen Realisierung kann der sogenannte Kapuzenkragen 1 auf bekannte Weise am oberen Rand des Bündchens 4 des Hemdes bzw. der Bluse angebracht werden, wie in Figur 1 dargestellt ist, oder auch direkt am Hemd bzw. an der Bluse angebracht werden, wie bei der in Figur 2 gezeigten Ausführungsform.

Eventuell kann der Teil 1b des Kapuzenkragens 1, der in Form einer Kapuze 3 ausgebildet ist, so behandelt werden, dass der Stoff, aus dem er besteht, bis zu einem gewisse Grad wasserundurchlässig wird.

Wenn der als Kapuze 3 ausgebildete Teil 1 b nicht benutzt wird, verleiht die Steifheit des Teils 1 a, welcher als Kragen 2,5,4 ausgebildet ist, dem Hemd bzw. der Bluse das elegante bekannte Aussehen eines üblichen Hemdes bzw. einer üblichen Bluse. Außerdem stellt der Teil 1b, der als Kapuze 3 ausgebildet ist, beim Aufliegen auf den Schultern ein besonderes, attraktives Detail dar, welches das Gesamtaussehen des Kleidungsstückes insgesamt verbessert.

Alternativ hierzu ist es auch möglich, eine vom Kragen 2, 5, 4 getrennte Kapuze 3 vorzusehen, wie in den Figuren 3 und 4 gezeigt wird.

In diesem Fall kann die Kapuze 3 direkt am Rand des Kragens 2,5,4 angebracht werden, wodurch eine ähnliche Form wie der Kapuzenkragen 1 erzielt wird. Insbesondere, im Fall eines Kent-Kragens, Buttondown-Kragens, Auslege-Kragens, Tab-Kragens, Vario-Kragens oder Haifisch-Kragens, kann die Kapuze 3 am Rand des heruntergeklappten Teils 6 des Kragens 2 angebracht werden.

Alternativ hierzu kann die Kapuze auf jeder beliebigen Höhe des Kragens 2,4,5, am Bündchen 4 oder direkt am Hemd bzw. an der Bluse angebracht werden.

In der in Figur 3 gezeigten Ausführungsform ist die Kapuze 3 in der Mitte des klappbaren Teils 6 eines Hemd- bzw. Blusenkragens 2 angebracht.

In der in Figur 4 gezeigten Ausführungsform ist die Kapuze 3 am oberen Rand des koreanischen Kragens 5 angebracht.

Bei der besonderen, in Figur 5 dargestellten Ausführungsform hingegen sind sowohl der Kent-Kragen 2 als auch die Kapuze 3 am oberen Rand des Bündchens 4 angebracht.

Während der Kragen 2,4,5 im allgemeinen auf nicht abnehmbare Weise angebracht sind, kann die Kapuze 3 sowohl auf nicht abnehmbare Weise, d.h. mittels Naht, als auch auf abnehmbare Weise, mittels Reißverschluss, klassischen Knöpfen oder Druckknöpfen, Klettband usw. angebracht werden.

In Figur 5 ist die Kapuze 3 außerhalb des Kragens 2,4,5 angebracht. Jedenfalls, ist auch eine Anbringung der Kapuze 3 innerhalb des Kragens 2,4,5 möglich.

Bei einer abnehmbaren Anbringung kann die Kapuze 3, wenn sie gerade nicht übergezogen wird, entfernt werden, so dass das Hemd bzw. die Bluse das übliche elegante Aussehen eines Hemdes bzw. einer Bluse erhält.

In der Tat werden bei einer Kapuze die bspw. außerhalb eines Kent-Kragens 2 angebracht ist, die zur Befestigung der Kapuze 3 erforderlichen Elemente, die sich auf dem Bündchen 4 befinden, durch das Herunterklappen des Teils 6 des Kragens 2 verdeckt, so dass keinerlei Unterschied gegenüber dem traditionellen Aussehen von Hemden bzw. Blusen zu erkennen ist.

Alternativ hierzu kann die Kapuze 3 auch dann am Hemd bzw. an der Bluse belassen werden, wenn sie nicht übergezogen wird, wodurch dem Hemd bzw. der Bluse das zuvor beschriebene besondere Merkmal verliehen wird.

In der in Figur 5 gezeigten Ausführungsform ist es, wenn die Kapuze 3 übergezogen wird, notwendig, den heruntergeklappten Teil 6 des Kragens 2 hochzustellen, damit die Kapuze 3 über den Kopf gezogen werden kann. Damit konnte also gezeigt werden, dass das beschriebene, erfindungsgemäße Kleidungsstück die Möglichkeit bietet, sich stilvoll und gleichzeitig bequem zu kleiden.

Außerdem besitzt die erfindungsgemäße Bluse bzw. Hemd ein elegantes Aussehen, bietet jedoch auch die Möglichkeit, bei plötzlichen Wetterumschwüngen den Kopf bedecken zu können.

Die so konzipierte Erfindung kann zahlreiche Änderungen und Variationen erfahren, welche allesamt unter das erfinderische Konzept fallen. So kann das Anbringen der Kapuze am Hemd bzw. an der Bluse direkt am Kragen oder am Bündchen des Hemdes bzw. der Bluse vorgenommen werden. Außerdem kann der Kragen des Hemdes bzw. der Bluse auf jede beliebige Art ausgeformt sein.

Die verwendeten Materialien und die Abmessungen können je nach Anforderungen beliebig verändert werden.

Daher darf der Schutzbereich der Ansprüche nicht auf die Darstellungen oder auf die in der Beschreibung als Beispiel angeführten, bevorzugten Ausführungsformen beschränkt werden, vielmehr umfassen die Ansprüche alle patentfähigen Neuheitsmerkmale, welche in der vorliegenden Erfindung inbegriffen sind, einschließlich all jener Merkmale, welche ein Fachmann als gleichwertig betrachten würde.

## Patentansprüche

1. Kleidungsstück, **dadurch gekennzeichnet, dass** es sich bei diesem Kleidungsstück um ein Hemd bzw. eine Bluse handelt, welches bzw. welche eine Kapuze (3) umfasst.

2. Kleidungsstück gemäß Anspruch 1, **dadurch gekennzeichnet, dass** das Hemd bzw. die Bluse einen Kapuzenkragen (1) umfasst, der aus einem Teil (1a) besteht, der als Kragen (2,4,5) ausgebildet ist und aus einem Teil (1 b), der als Kapuze (3) ausgebildet ist.

3. Kleidungsstück gemäß einem beliebigen Anspruch 1 oder 2, **dadurch gekennzeichnet, dass** der Teil (1a), der als Kragen (2,4,5) ausgebildet ist, die Form eines Kragens aus folgender Gruppe besitzt:
- Kent-Kragen (2),
- Buttondown-Kragen,
- Haifisch-Kragen,
- Kläppchen-Kragen,
- Stehkragen (4),
- Tab-Kragen,
- Vario-Kragen,
- koreanischer Kragen (5),
- eingehängter bzw. Auslege-Kragen,
- Windsor-Kragen.

4. Kleidungsstück gemäß einem beliebigen der vorstehenden Ansprüche, **dadurch gekennzeichnet, dass** der Teil (1a), der als Kragen (2,4,5) ausgebildet ist, verstärkt ist.

5. Kleidungsstück gemäß einem der vorstehenden Ansprüche, **dadurch gekennzeichnet, dass** der Kapuzenkragen (1) entweder am oberen Rand des Bündchens (4) des Hemdes bzw. der Bluse oder direkt am Hemd bzw. an der Bluse angebracht ist.

6. Kleidungsstück gemäß Anspruch 1, **dadurch gekennzeichnet, dass** die Kapuze (3) auf abnehmbare Weise am oberen Rand des Bündchens (4) des Hemdes bzw. der Bluse oder am Kragen (2,4,5) des Hemdes bzw. der Bluse oder direkt am Hemd bzw. an der Bluse angebracht ist.

7. Kleidungsstück gemäß Anspruch 1, **dadurch gekennzeichnet, dass** die Kapuze (3) auf nicht abnehmbare Weise am oberen Rand des Bündchens (4) des Hemdes bzw. der Bluse oder am Kragen (2,4,5) des Hemdes bzw. der Bluse oder direkt am Hemd bzw. an der Bluse angebracht ist

8. Kleidungsstück gemäß einem der Ansprüche 6 oder 7, **dadurch gekennzeichnet, dass** die Kapuze (3) außerhalb des Kragens (2,4,5) angebracht ist.

9. Kleidungsstück gemäß einem beliebigen der Ansprüche 6 oder 7, **dadurch gekennzeichnet, dass** die Kapuze (3) innerhalb des Kragens (2,4,5) angebracht ist.

10. Kleidungsstück gemäß einem beliebigen der vorstehenden Ansprüche, **dadurch gekennzeichnet, dass** die Kapuze (1b,3) so behandelt ist, dass sie wasserundurchlässig ist.
